# FASCICULE DE BREVET EUROPEEN

(11) **EP 0 336 833 B1**
(45) Date de publication et mention de la délivrance du brevet: **17.03.1993**
(21) Numéro de dépôt: 89400920.8
(22) Date de dépôt: 04.04.1989
(51) Int. Cl.: E05F 5/06

(54) **Butée réglable**
Einstellbarer Anschlag
Adjustable stop

(30) Priorité: 05.04.1988 FR 8804454
(43) Date de publication de la demande: 11.10.1989
(73) Titulaire: I.T.W. DE FRANCE, F-95250 Beauchamp (FR); REGIE NATIONALE DES USINES RENAULT, 92109 Boulogne-Billancourt (FR)
(72) Inventeur: Morel, Henri La Cauchoiserie, F-78580 Maule (FR); Agrimonti, Jean-Claude, F-93100 Montreuil (FR); Massie, Bernard, F-92300 Levallois-Perret (FR)
(74) Mandataire: Rinuy, Santarelli

(56) Documents cités:
- DE-C- 835 567
- FR-A- 2 102 516
- FR-A- 2 565 649

## Description

La présente invention se rapporte à une butée réglable, utilisable par exemple dans une automobile, entre la caisse et un capot ou une porte de coffre.

On connaît déjà une telle butée réalisée en matière plastique souple, qui comporte pour sa fixation un filet à section carrée destiné à coopérer avec un alésage fileté de la caisse de l'automobile. Le réglage du positionnement de la surface d'arrêt de la butée, qui correspond par exemple à l'alignement d'un capot ou d'une porte de coffre avec d'autres éléments de carrosserie, se fait en faisant tourner la butée, et celle-ci se maintient dans la position dans laquelle on l'a amenée, du fait de la déformation que subit son filet dans le filetage avec lequel celui-ci coopère.

Le réglage de cette butée, c'est-à-dire le réglage du positionnement du capot ou de la porte de coffre par rapport à la caisse, est relativement long, même pour les opérateurs expérimentés. Un certain nombre de tours sont en effet nécessaires, et il est très rare de faire tourner la butée de la bonne quantité du premier coup, un ou plusieurs ajustements sont ensuite nécessaires.

L'invention vise à fournir une butée qui puisse être réglée plus rapidement. Elle propose à cet effet une butée réglable qui comporte :
- une douille tubulaire dont une surface transversale annulaire d'extrémité réalise une surface d'arrêt ;
- une cage munie de moyens de maintien sur un premier élément sur lequel doit être fixée la butée, comportant un tube extérieur et un tube intérieur coaxiaux dont, en section transversale, pour au moins une portion respectivement de la douille et de la cage, le tube intérieur a un contour extérieur similaire au contour de l'alésage de la douille et le tube extérieur un contour d'alésage similaire au contour extérieur de la douille, ladite portion de la cage étant prévue pour loger, entre le tube extérieur et le tube intérieur, ladite portion de la douille ;
- une tige de blocage destinée à être disposée dans l'alésage du tube intérieur de la cage, comportant avec ce tube intérieur des moyens pour qu'elle y admette une position de verrouillage où elle produit un effort radial destiné à s'appliquer sur la douille pour la bloquer par rapport à la cage, et des moyens pour qu'elle se maintienne dans cette position de verouillage ;

cette butée étant prévue pour être utilisée dans un état préassemblé où ladite portion de la douille est partiellement insérée entre le tube extérieur et le tube intérieur de ladite portion de la cage en une position initiale à partir de laquelle elle peut s'y enfoncer en coulissant axialement : on met en place la butée sur ledit premier élément sur lequel elle se trouve alors fixée grâce auxdits moyens de maintien de la cage, on amène contre ladite surface d'arrêt de la douille un deuxième élément destiné à venir y porter et on pousse l'un contre l'autre le premier et le deuxième éléments, pour ajuster leur positionnement relatif, ce qui enfonce la douille dans la cage, puis on verrouille la douille dans la cage en amenant la tige de blocage à la position de verrouillage.

Les caractéristiques, particularités et avantages de l'invention apparaîtront au cours de la description d'un exemple de réalisation avec variantes donné ci-après à titre non limitatif en référence aux dessins annexés.

Sur ceux-ci :
- la figure 1 est une élévation en coupe d'une butée conforme à l'invention, la demi-coupe de droite montrant la butée en position préassemblée initiale et la demi-coupe de gauche la montrant après réglage avec enfoncement maximum, en position verrouillée ;
- la figure 2 est la vue en coupe indiquée en II-II sur la figure 1 ;
- la figure 3 est une vue en plan de l'orifice prévu pour le montage de cette butée dans un premier élément sur lequel elle doit être fixée ;
- la figure 4 est une élévation de la cage de la butée ;
- la figure 5 est une vue de droite de cette cage telle qu'on la voit sur la figure 4, en demi-coupe ;
- la figure 6 est une élévation en demi-coupe de la douille tubulaire de la butée ;
- la figure 7 est la vue en coupe indiquée en VII-VII sur la figure 6 ;
- la figure 8 est une élévation de la tige de blocage de la butée ;
- la figure 9 est une vue de droite de cette tige telle qu'on la voit sur la figure 8, avec une section rabattue de la came ;
- la figure 10 est la vue en coupe indiquée en X-X sur la figure 8 ;
- la figure 11 est une vue similaire à la figure 5, pour une variante de la cage ;
- et la figure 12 est une vue similaire à la figure 6, pour une variante de la douille.

Ainsi qu'on le voit sur les figures 1 et 2, la butée illustrée comporte conformément à l'invention, une douille tubulaire 1 dont une surface transversale annulaire d'extrémité 2 réalise une surface d'arrêt ; une cage 3 munie de moyens de maintien sur un premier élément 4 - par exemple une caisse de véhicule - sur lequel doit être fixée la butée, comportant un tube extérieur 5 et un tube intérieur 6 coaxiaux dont, en section transversale, pour au moins une portion respectivement de la douille et de la cage, le tube intérieur a un contour extérieur similaire au contour de l'alésage de la douille et le tube extérieur un contour d'alésage similaire au contour extérieur de la douille, ladite portion de la cage étant prévue pour loger, entre le tube extérieur et le tube intérieur, ladite portion de la douille ; et une tige de blocage 7 destinée à être disposée dans l'alésage du tube intérieur 6 de la cage, comportant avec ce tube intérieur des moyens pour qu'elle y admette une position de verrouillage où elle produit un effort radial destiné à s'appliquer sur la douille pour la bloquer par rapport à la cage, et des moyens pour qu'elle se maintienne dans cette position de verrouillage.

Cette butée est prévue pour être utilisée dans un état préassemblé montré sur la demi-coupe de droite des figure 1 et 2, où ladite portion de la douille 1 est partiellement insérée entre le tube extérieur 5 et le tube intérieur 6 de ladite portion de la cage en une position initiale à partie de laquelle elle peut s'y enfoncer en coulissant axialement : on met en place la butée sur ledit premier élément 4 sur lequel elle se trouve alors fixée grâce auxdits moyens de maintien de la cage, on amène contre la surface d'arrêt 2 de la douille un deuxième élément 8 - par exemple un capot ou une porte de coffre - destiné à venir y porter et on pousse l'un contre l'autre le premier et le deuxième éléments pour ajuster leur positionnement relatif, ce qui enfonce la douille 1 dans la cage 3, puis on verrouille la douille dans la cage en amenant la tige de blocage 7 à la position de verrouillage. La butée se trouve alors dans la position représentée sur la demi-coupe de gauche des figures 1 et 2, si l'on a été jusqu'en position d'enfoncement maximum.

Dans cet exemple de réalisation, la butée est destinée à être montée par simple insertion dans un orifice de montage 9 du premier élément 4 (voir figure 3). La cage 3 comporte comme moyens de maintien une collerette 10 bordant le tube extérieur à l'opposé du fond 11 de la cage, destinée à venir porter sur le pourtour de l'orifice 9 ; deux lames élastiques de maintien 12A et 12B diamétralement opposées, chacune mobile au travers de la paroi latérale du tube extérieur, adoptant spontanément une position en saillie par rapport à cette paroi latérale, chaque lame étant destinée à venir porter sur ladite paroi du premier élément 4, à l'opposé de la face sur laquelle porte la collerette 10, ainsi qu'on le voit sur la figure 1 ; et un ergot anti-rotation 13 (voir figures 2 et 4) disposé sur la paroi latérale du tube extérieur, destiné à s'engager dans une rainure correspondante 14 de l'orifice 9. L'ergot empêche la rotation de la cage quand on fait tourner la tige de verrouillage pour bloquer la douille dans la cage.

D'autres types d'immobilisation en rotation sont possibles en variantes à la place de l'ergot, par exemple un orifice 9 prismatique au lieu d'être rond, avec une forme correspondante pour la zone concernée de la cage.

Les moyens pour que la tige de blocage 7 admette une position de verrouillage comportent :
- pour le tube intérieur 6 de la cage, deux lames élastiques de verrouillage 15A et 15B diamétralement opposées, chacune mobile au travers de la paroi latérale du tube intérieur, présentant spontanément une saillie intérieure dans l'alésage du tube intérieur (voir la figure 5 et la demi-coupe de droite des figures 1 et 2) ;
- pour la tige de blocage 7, une came 16 adaptée à coopérer avec ladite saillie intérieure de chacune des lames élastiques 15A et 15B pour, lorsqu'on amène la tige à la position de verrouillage, déplacer la lame élastique vers l'extérieur de façon à ce qu'elle présente une saillie extérieure au tube intérieur, destinée à exercer ledit effort radial sur la douille (voir figures 8, 9 et la demi-coupe de gauche des figures 1 et 2).

Le tube extérieur 5 présente deux fenêtres diamétralement opposées 18A et 18B en regard chacune d'une des lames de verrouillage 15A et 15B, dans chacune desquelles est destinée à s'engager une portion de la douille déformée par ladite saillie extérieure de chaque lame élastique, ainsi qu'on le voit sur la demi-coupe de gauche des figures 1 et 2.

On a ainsi un verrouillage de la douille dans la cage par engagement de surfaces, plus sûr que par simple appui et adhérence.

On a également prévu dans cet exemple des dents transversales acérées 17 sur la partie de chaque lame de verrouillage venant en saillie extérieure, destinées à pénétrer dans la douille, pour améliorer aussi le verrouillage de la douille dans la cage.

Le tube extérieur 5 est cylindrique, mais comporte deux méplats 19A et 19B dans lesquels sont respectivement ménagées la fenêtre 18A et la fenêtre 18B; et sur la douille 1 sont prévus des méplats diamétralement opposés correspondants 20A et 20B.

Ces méplats présentent l'avantage de réaliser un amincissement de la paroi latérale de la douille qui la rend déformable plus facilement, et sont en outre favorables à l'efficacité du verrouillage de la douille dans la cage, puisque le centre des bords horizontaux de chaque fenêtre (comme on les voit sur les figures) est ainsi rapproché de l'axe de la butée.

En fait, afin de faciliter son introduction dans la cage autant que possible, la douille 1 présente également deux autres méplats diamétralement opposés 20C et 20D équivalents aux méplats 20A et 20B, ce qui fait que même dans le positionnement angulaire initial le plus défavorable de la douille par rapport à la cage, il suffit d'une très faible correction pour parvenir à une position angulaire où on peut engager la douille dans la cage.

Chaque méplat de la douille 1 présente deux bossages transversaux 21A et 21B destinés à venir chacun contre l'un des bords transversaux de la fenêtre correspondante (bords horizontaux sur les figures), à l'état préassemblé de la butée, ainsi qu'on le voit sur la demi-coupe de droite de la figure 1.

Cela facilite le repérage de la position initiale de la douille dans la cage lors du préassemblage de la butée, ainsi que le maintien de la douille dans la position initiale.

On notera que les méplats 20A et 20C de la douille s'étendent à partir de son extrémité 22 par laquelle elle est enfoncée dans la cage jusqu'à une zone de raccordement 23 dont l'emplacement est prévu pour correspondre à la limite d'insertion de la douille dans la cage, dans la position initiale correspondant à l'état préassemblée de la butée (voir la demi-coupe de droite de la figure 1). La douille s'enfonce donc très facilement dans la cage tant qu'on reste en-deçà de la zone de raccordement 23, tandis qu'au-delà de celle-ci se manifeste une certaine résistance due au frottement supplémentaire qui apparaît alors entre la douille et la cage.

Cette mesure favorise donc aussi la commodité du repérage de la position initiale de la douille dans la cage lors de l'assemblage de la butée : il suffit d'enfoncer la douille jusqu'à ressentir un blocage pour arriver à cette position initiale. Elle permet en outre de faire cet assemblage sans trop forcer, tout en imposant de forcer lors du réglage de la butée.

La came 16 de la tige de blocage 7 est effilée et s'étend radialement de part et d'autre de l'axe de la tige (c'est-à-dire diamétralement), cette tige étant prévue pour être amenée par rotation à la position de verrouillage de la douille dans la cage : à l'état préassemblé de la butée, la came 16 se loge entre les saillies intérieures des lames 15A et 15B sans agir sur celles-ci (voir les demi-coupes de droite des figures 1 et 2), mais lorsqu'on la tourne elle pousse les lames vers l'extérieur (voir les demi-coupes de gauche des figures 1 et 2).

Dans cet exemple de réalisation, les moyens pour que la tige de blocage 7 se maintienne dans la position de verrouillage comportent un cran de verrouillage 29 ménagé dans chaque lame de verrouillage 15A et 15B (voir figures 2 et 5) suivant une direction axiale, destiné à loger l'extrémité de la came effilée 16 pour immobiliser en rotation la tige de verrouillage.

Le tube intérieur 6 est moins long que le tube extérieur 5 et comporte un alésage cylindrique, et la tige de blocage comporte :
- un corps 30 destiné à être logé dans l'alésage du tube intérieur 6, comportant la came effilée 16 et au moins une surface de guidage en rotation de la tige par rapport au tube intérieur, ici les extrémités des nervures 31 et les surfaces cylindriques étroites 32 et 33 situées de part et d'autre de la came 16 ;
- une tête transversale 34 située à une première extrémité du corps 30 ;
- à une seconde extrémité de celui-ci, distante de la première extrémité d'une distance similaire à la longueur du tube intérieur, deux lames élastiques de blocage 35 et 36 mobiles chacune radialement et adoptant spontanément une position en saillie par rapport au corps 30 ;
- une zone de préhension 37 prolongeant la tige 7 au-delà de cette seconde extrémité, présentant en bout une empreinte 38 pour un outil destiné à faire tourner la tige de blocage, ici pour un tournevis à lame plate.

Cette tige est montée à rotation dans le tube intérieur 6 en étant introduite zone de préhension la première dans l'alésage du tube intérieur par l'orifice 39 que présente la surface intérieure 40 du fond de la cage, puis en étant enfoncé dans cet alésage jusqu'à ce que la tête 34 vienne porter contre la surface extérieure 40 et que chaque lame de blocage 35 et 36 porte contre la surface transversale d'extrémité 25 du tube intérieur.

On notera que la douille, du fait des bossages 21A et 21B, ainsi que la tige de blocage, grace à la tête 34 et aux lames 35 et 36, sont imperdables à l'état préassemblé.

L'opérateur, lorsqu'il a ajusté le positionnement des éléments 4 et 8, insère simplement l'outil (ici le tournevis) dans l'alésage de la douille 1 par le dessus (tel qu'on la voit sur la figure) pour glisser le bout de son outil dans l'empreinte 38 et manoeuvrer la tige de blocage, c'est-à-dire en lui faisant effectuer un quart de tour. La douille est alors verrouillée à la position à laquelle elle a été ajustée.

La surface extérieure 40 du fond de la cage présente un ergot 41, et la tête 34 deux surfaces de butée 42 et 43 destinées à limiter le débattement de la tige de blocage par venue en butée contre l'ergot 41, respectivement lorsque la tige de blocage est dans la position angulaire d'attente et lorsqu'elle est en position de verrouillage. On est ainsi sûr que l'opérateur, lorsqu'il verrouille la butée, ne reste pas en deça ou ne va pas au delà de la position dans laquelle l'extrémité de la came est engagée dans le cran de blocage 29, et l'on est de la même façon sûr de la position initiale de l'état préassemblé.

La figure 11 montre une variante 3A de la cage de la butée, où les lames 15A et 15B sont remplacées par des lames comparables 44A et 44B diamétralement opposées qui sont articulées en partie haute au lieu de l'être en partie basse, et qui ne comportent pas de dents 17.

La figure 12 illustre une variante 1A de la douille tubulaire de la butée, qui n'est plus monobloc, mais comporte un corps de douille 50 et un écrou de douille 51 coopérant coaxialement l'un avec l'autre par un filetage dont la section est visible sur le demi-coupe de gauche, et dont on a représenté l'hélice primitive 52 pour l'ensemble de la figure. C'est la surface 2A de l'écrou 51 qui porte dans cette variante la surface annulaire d'extrémité qui réalise une surface d'arrêt.

Le corps 50 et l'écrou 51 sont dans la configuration de vissage maximum de l'écrou représentée sur la figure à l'état préassemblé de la butée. Lorsque la douille 1A a été verrouillée dans la cage de la même façon que la douille 1, un réglage fin supplémentaire de la position de la surface d'arrêt est possible, en faisant tourner l'écrou 51 par rapport au corps 50 grace à l'empreinte de manoeuvre 53.

Le corps 50 et l'écrou 51 sont tous deux réalisés en matière souple, et le blocage de l'un par rapport à l'autre se fait par déformation de leur filetage.

Les cages 3 et 3 A sont en matière relativement dure alors que les douilles 1 et 1A sont en matière souple. La douille 1 comporte sur sa paroi latérale, à proximité de la surface d'arrêt 2, des rainures annulaires d'assouplissement 27 et 28 (voir figure 6), ce qui lui confère une fonction d'amortisseur entre lesdits premier et deuxième éléments 4 et 8 pour les chocs dus à leur rencontre, mais aussi pour les vibrations. De telles rainures sont envisageables si nécessaire sur l'écrou 51 de la douille 1A.

On notera que si l'on a prévu dans l'exemple illustré, diamétralement opposés, pour des raisons d'équilibre, deux lames 15A et 15B, deux méplats 19A et 19B et deux lames de maintien 35 et 36, un ou une seule d'entre-eux ou d'entre-elles pourrait être suffisant dans d'autres modes de réalisation de l'invention ; et que la came 16 pourrait alors simplement s'étendre radialement au lieu de diamétralement.

## Revendications

1. Butée réglable comportant :
- une douille tubulaire (1, 1A) dont une surface transversale annulaire d'extrémité (2, 2A) réalise une surface d'arrêt ;
- une cage (3, 3A) munie de moyens de maintien sur un premier élément (4) sur lequel doit être fixée la butée, comportant un tube extérieur (5) et un tube intérieur (6) coaxiaux dont, en section transversale, pour au moins une portion respectivement de la douille et de la cage, le tube intérieur a un contour extérieur similaire au contour de l'alésage de la douille et le tube extérieur un contour d'alésage similaire au contour extérieur de la douille, ladite portion de la cage étant prévue pour loger, entre le tube extérieur et le tube intérieur, ladite portion de la douille ;
- une tige de blocage (7) destinée à être disposée dans l'alésage du tube intérieur (6) de la cage, comportant avec ce tube intérieur des moyens pour qu'elle y admette une position de verrouillage où elle produit un effort radial destiné à s'appliquer sur la douille pour la bloquer par rapport à la cage, et des moyens pour qu'elle se maintienne dans cette position de verrouillage ;
cette butée étant prévue pour être utilisée dans un état préassemblé où ladite portion de la douille (1, 1A) est partiellement insérée entre le tube extérieur (5) et le tube intérieur de ladite portion de la cage en une position initiale à partir de laquelle elle peut s'y enfoncer en coulissant axialement: on met en place la butée sur ledit premier élément (4) sur lequel elle se trouve alors fixée grace auxdits moyens de maintien de la cage, on amène contre ladite surface d'arrêt (2, 2A) de la douille un deuxième élément (8) destiné à venir y porter et on pousse l'un contre l'autre le premier et le deuxième éléments (4, 8), pour ajuster leur positionnement relatif, ce qui enfonce la douille (1, 1A) dans la cage (3, 3A), puis on verrouille la douille dans la cage en amenant la tige de blocage (7) à la position de verrouillage.

2. Butée selon le revendication 1 caractérisée en ce que lesdits moyens pour que la tige de blocage admette une position de verrouillage comportent :
- pour le tube intérieur (6) de la cage,au moins une lame élastique de verrouillage (15A, 15B ; 44A, 44B), mobile au travers de sa paroi latérale, présentant spontanément une saillie intérieure dans l'alésage du tube intérieur ;
- pour la tige de blocage (7), une came (16) adaptée à coopérer avec ladite saillie intérieure de la lame élastique (15A, 15B; 44A, 44B) pour, lorsqu'on amène la tige à ladite position de verrouillage, déplacer la lame élastique vers l'extérieur de façon à ce qu'elle présente une saillie extérieure au tube intérieur, destinée à exercer ledit effort radial sur la douille.

3. Butée selon la revendication 2, caractérisée en ce que ladite saillie extérieure de la lame de verrouillage (15A, 15B) comporte des dents transversales acérées (17) destinées à pénétrer dans la douille.

4. Butée selon l'une quelconque des revendications 2 ou 3, caractérisée en ce que ladite came (16) de la tige de blocage (7) est effilée et s'étend radialement, ladite tige de blocage étant prévue pour être amenée par rotation à ladite position de verrouillage.

5. Butée selon la revendication 4, caractérisée en ce que lesdits moyens pour que la tige de blocage (7) se maintienne dans la position de verrouillage comportent un cran de verrouillage (29) ménagé dans la lame de verrouillage (15A, 15B ; 44A, 44B) suivant une direction axiale, destiné à loger l'extrémité de la came effilée (16) pour immobiliser en rotation la tige de verrouillage.

6. Butée selon l'une quelconque des revendications 4 ou 5 caractérisée en ce que :
- lesdits tubes intérieur (5) et extérieur (6) de la cage sont reliés par un fond transversal (11) ;
- le tube intérieur (6) est moins long que le tube extérieur (5), et comporte un alésage cylindrique ;
- la tige de blocage (7) comporte :
. un corps (30) destiné à être logé dans l'alésage du tube intérieur, comportant ladite came effilée (16) et au moins une surface de guidage (32, 33) en rotation de la tige par rapport au tube intérieur,
. une tête transversale (34) située à une première extrémité de ce corps,
. à une seconde extrémité du corps (30) distante de ladite première extrémité d'une distance similaire à la longueur du tube intérieur, au moins une lame élastique de blocage mobile radialement (35, 36), adoptant spontanément une position en saillie par rapport au corps (30),
. une zone de préhension (37) prolongeant axialement la tige (7) au delà de cette seconde extrémité, présentant en bout une empreinte (38) pour un outil destiné à faire tourner la tige de blocage ;
cette tige étant destinée à être montée à rotation dans ledit tube intérieur (6) en étant introduite zone de préhension (37) la première dans l'alésage du tube intérieur par l'orifice (39) que présente la surface extérieure (40) du fond de la cage, puis enfoncée dans cet alésage jusqu'à ce que ladite tête (34) vienne porter contre ladite surface extérieure du fond de la cage (40) et que ladite lame de blocage (35, 36) porte contre la surface transversale opposée du tube intérieur (25), cette tige étant prévue pour être montée dans une position angulaire d'attente où la came n'agit pas sur la lame élastique de la paroi latérale du tube intérieur, dans ledit état préassemblé de la butée.

7. Butée selon la revendication 6, caractérisée en ce que ladite surface extérieure (40) du fond de la cage présente un ergot (41), et ladite tête (34) de la tige de blocage deux surface de butée (42, 43) destinées à limiter le débattement de la tige de blocage par venue en butée contre l'ergot (41), respectivement lorsque la tige de blocage est dans ladite position angulaire d'attente et lorsqu'elle est en position de verrouillage.

8. Butée selon l'une quelconque des revendications 2 à 7, caractérisée en ce que le tube extérieur (5) de la cage présente au moins une fenêtre (18A, 18B) en regard de la lame de verrouillage (15A, 15B; 44A, 44B) de la paroi latérale du tube intérieur, dans laquelle est destinée à s'engager une portion de douille déformée par ladite saillie extérieure de la lame élastique.

9. Butée selon la revendication 8, caractérisée en ce que le tube extérieur (5) de la cage est cylindrique mais comporte au moins un méplat (19A, 19B) dans lequel est ménagée ladite fenêtre (18A, 18B), un méplat correspondant (20A, 20B 20C, 20D) étant prévu sur la douille.

10. Butée selon la revendication 9, caractérisée en ce que le méplat (20A, 20B, 20C, 20D) de la douille présente deux bossages transversaux (21A, 21B) destinés à venir chacun contre un bord transversal de la fenêtre de la cage, dans ladite position initiale de la douille dans la cage, à l'état préassemblé de la butée.

11. Butée selon l'une quelconque des revendications 9 ou 10, caractérisé en ce que le méplat (20A, 20B, 20C, 20D) de la douille s'étend à partir de l'extrémité (22) de la douille par laquelle celle-ci est enfoncée dans la cage jusqu'à une zone de raccordement (23) dont l'emplacement est prévu pour correspondre à la limite d'insertion de la douille dans la cage, dans la position initiale correspondant à l'état préassemblé de la butée.

12. Butée selon l'une quelconque des revendications 1 à 11, caractérisée en ce que lesdits moyens de maintien de la cage comportent :
- une collerette (10) bordant le tube extérieur à l'opposé du fond (1) de la cage, destinée à venir porter sur le pourtour d'un orifice de montage (9) pratiqué dans une paroi dudit premier élément (4) ;
- au moins une lame élastique de maintien (12A, 12B) mobile au travers de la paroi latérale du tube extérieur, adoptant spontanément une position en saillie par rapport à cette paroi latérale, cette lame étant destinée à venir porter sur ladite paroi du premier élément (4), à l'opposé de la face sur laquelle porte ladite collerette ;
- et un ergot anti-rotation (13) disposé sur la paroi latérale du tube extérieur, destiné à s'engager dans une rainure correspondante (14) dudit orifice de montage.

13. Butée selon l'une quelconque des revendications 1 à 12 caractérisée en ce que la douille (1) est en matière souple et comporte sur sa paroi latérale, à proximité de la surface d'arrêt (2), des rainures annulaires d'assouplissement (27, 28).

14. Butée selon l'une quelconque des revendications 1 à 13, caractérisée en ce que ladite douille tubulaire (1A) comporte un corps de douille (50) et un écrou de douille (51) coopérant coaxialement avec le corps de douille par un filetage, cet écrou portant ladite surface annulaire d'extrémité (2A) qui réalise une surface d'arrêt.

15. Butée selon l'une quelconque des revendications 4 à 7 combinée avec l'une quelconque des revendications 9 ou 10 combinée à la revendication 12, caractérisée en ce que :
- la cage comporte, diamétralement opposés :
. deux lames de verrouillage (15A, 15B ; 44A, 44B) dans la paroi latérale du tube intérieur,
. deux méplats (19A, 19B) présentant chacun une fenêtre (18A, 18B) en regard d'une desdites lames de verrouillage, dans la paroi latérale du tube extérieur,
. deux lames de maintien, également dans la paroi latérale du tube extérieur ;
- la came effilée de la tige de blocage s'étend diamétralement ;
- la douille comporte quatre méplats diamétralement opposés deux à deux.

## Patentansprüche

1. Einstellbarer Anschlag mit:
- einer rohrförmigen Buchse (1, 1A), deren eine querverlaufende ringförmige Stirnfläche (2, 2A) eine Anschlagfläche bildet;
- einem Gehäuse (3, 3A), das mit Haltemitteln zum Anbringen an einem ersten Bauteil (4) versehen ist, an dem der Anschlag zu befestigen ist, wobei das Gehäuse ein Außenrohr (5) und ein Innenrohr (6) aufweist, die koaxial sind und von denen im Querschnitt zumindest über einen Abschnitt der Buchse bzw. des Gehäuses das Innenrohr eine Aussenkontur entsprechend der Kontur der Buchsenbohrung und das Außenrohr eine Bohrungskontur entsprechend der Außenkontur der Buchse hat, wobei der besagte Abschnitt des Gehäuses zur Aufnahme des besagten Abschnittes der Buchse zwischen dem Außenrohr und dem Innenrohr ausgebildet ist;
- einem Verriegelungsbolzen (7), der in die Bohrung des Innenrohres (6) des Käfigs einsetzbar ist und der mit dem Innenrohr Mittel enthält, die dafür sorgen, daß er dort eine Verriegelungsposition einnehmen kann, in der er eine an der Buchse angreifende Radialkraft erzeugt, um sie bezüglich des Gehäuses festzulegen, sowie Mittel, die dafür sorgen, daß er in dieser Verriegelungsposition verbleibt;
- wobei der Anschlag in einem vormontierten Zustand verwendbar ist, in dem der besagte Abschnitt der Buchse (1, 1A) zwischen das Außenrohr (5) und das Innenrohr des besagten Abschnitts des Gehäuses teilweise eingeschoben ist, und zwar in einer Anfangsposition, aus der er in einer axialen Gleitbewegung weiter eintreibbar ist: Der Anschlag wird an dem ersten Bauteil (4) angebracht, an dem er dann dank der Haltemittel des Gehäuses festgelegt ist, gegen die Anschlagfläche (2, 2A) der Buchse wird ein dort anzugreifendes zweites Bauteil (8) bewegt, und dann wird von dem ersten und zweiten Bauteil (4,8) das eine gegen das andere geschoben, um ihre Lage relativ zueinander einzustellen, was die Buchse (1, 1A) in das Gehäuse (3, 3A) treibt, worauf die Buchse im Gehäuse verriegelt wird, indem der Verriegelungsbolzen (7) in die Verriegelungsstellung bewegt wird.

2. Anschlag nach Anspruch 1,
dadurch **gekennzeichnet,**
daß die besagten Mittel, die dafür sorgen, daß der Verriegelungsbolzen eine Verriegelungsstellung einnehmen kann, bestehen aus:
- am Innenrohr (6) des Gehäuses mindestens eine elastische Verriegelungszunge (15A, 15B; 44A, 44B), die quer zur Seitenwand beweglich ist und von selbst einen nach innen in die Bohrung des Innenrohres vorstehenden Vorsprung bildet;
- an dem Verriegelungsbolzen (7) einen Nocken (16), der mit dem Vorsprung der elastischen Zunge (15A, 15B; 44A, 44B) in der Weise zusammenwirkt, daß er bei einer Bewegung des Verriegelungsbolzens in die Verriegelungsstellung die elastische Zunge nach außen verstellt, so daß sie aus dem Innenrohr nach außen vorsteht, um die besagte radiale Kraft auf die Buchse auszuüben.

3. Anschlag nach Anspruch 2,
dadurch **gekennzeichnet,**
daß der nach außen gerichtete Vorsprung der Verriegelungszunge (15A, 15B) querverlaufende spitze Zähne (17) aufweist, die dazu bestimmt sind, in die Buchse einzudringen.

4. Anschlag nach Anspruch 2 oder 3,
dadurch **gekennzeichnet,**
daß der Nocken (16) des Verriegelungsbolzens (7) sich verjüngend ausgebildet ist und in radialer Richtung verläuft, wobei der Verriegelungsbolzen durch Drehen in die Verriegelungsposition bewegbar ist.

5. Anschlag nach Anspruch 4,
dadurch **gekennzeichnet,**
daß die Mittel, die dafür sorgen, daß der Verriegelungsbolzen (7) in der Verriegelungsstellung verbleibt, eine Verriegelungskerbe (29) aufweisen, die in der Verriegelungszunge (15A,15B; 44A,44B) in axialer Richtung verlaufend ausgebildet ist und zur Aufnahme des Endes des Nockens (16) ausgebildet ist, um den Verriegelungsbolzen gegen Drehung zu sichern.

6. Anschlag nach Anspruch 4 oder 5,
dadurch **gekennzeichnet,** daß:
- das Innenrohr (5) und das Außenrohr (6) des Gehäuses durch einen quer verlaufenden Boden (11) verbunden sind;
- das Innenrohr (6) weniger lang als das Außenrohr (5) ist und eine zylindrische Bohrung aufweist;
- der Sperrbolzen (7) aufweist:
- einen Körper (30), der in die Bohrung des Innenrohres einsetzbar ist und der den besagten Nocken (16) sowie mindestens einer Führungsfläche (32,33) für eine Drehung des Verriegelungsbolzen bezüglich des Innenrohres aufweist;
- einen querverlaufenden Kopf (34), der an einem ersten Ende des Körpers angeordnet ist,
- an einem zweiten Ende des Körpers (30) entfernt von dem ersten Ende um eine Strecke entsprechend der Länge des Innenrohres mindestens eine radial bewegliche, elastische Sperrzunge (35,36), die von selbst eine bezüglich des Körpers (30) vorstehende Stellung einnimmt;
- einen Greifbereich (37), der den Bolzen (7) über das zweite Ende hinaus axial verlängert und die am Ende eine Ausnehmung (38) für ein Werkzeug zum Drehen des Verriegelungsbolzens besitzt;
- wobei der Verriegelungsbolzen in dem Innenrohr (6) dadurch drehbar lagerbar ist, daß zuerst die Greifzone (37) in die Bohrung des Innenrohres durch die Öffnung (39) eingeführt wird, die die Außenfläche (40) des Bodens des Gehäuses aufweist, daß er dann in die Bohrung eingetrieben wird, bis der Kopf (34) an der Außenfläche (40) des Bodens des Gehäuses anliegt und die Sperrzunge (35,36) an der dem Innenrohr (25) gegenüberliegenden querverlaufenden Fläche anliegt, wobei der Verriegelungsbolzen in einer Außer-Betrieb -Winkelstellung lagerbar ist, in der der Nocken in dem vormontierten Zustand des Anschlags nicht auf die elastische Zunge der Seitenwand des Innenrohrs einwirkt.

7. Anschlag nach Anspruch 6,
dadurch **gekennzeichnet,**
daß die Außenfläche (40) des Gehäusebodens einen Vorsprung (41) aufweist und daß der Kopf (34) des Verriegelungsbolzens zwei Anschlagflächen (42,43) aufweist, die eine Verstellung des Verriegelungsbolzens durch Anlage an dem Anschlag (41) begrenzen, wenn sich der Verriegelungsbolzen in der Außer Betriebsstellung bzw. in der Verriegelungsstellung befindet.

8. Anschlag nach einem der Ansprüche 2 bis 7,
dadurch **gekennzeichnet,**
daß das Außenrohr (5) des Gehäuses mindestens ein Fenster (18A,18B) gegenüber der Verriegelungszunge (15A,15B; 44A, 44B) der Seitenwand des Innenrohres aufweist, in den ein durch den Vorsprung der elastischen Zunge verformter Abschnitt der Buchse ragt.

9. Anschlag nach Anspruch 8,
dadurch **gekennzeichnet,**
daß das Außenrohr (5) des Gehäuses zylindrisch ist, jedoch mindestens eine Abflachung (19A,19B) aufweist, in der das Fenster (18A,18B) gebildet ist, wobei eine entsprechende Abflachung (20A,20B,20C,20D) an der Buchse vorgesehen ist.

10. Anschlag nach Anspruch 9,
dadurch **gekennzeichnet,**
daß die Abflachung (20A,20B,20C,20D) der Buchse zwei querverlaufende Ansätze (21A,21B) aufweist, die im vormontierten Zustand des Anschlags in der Anfangsstellung der Buchse im Gehäuse an einem querverlaufenden Rand des Gehäusefensters anliegt.

11. Anschlag nach Anspruch 9 oder 10,
dadurch **gekennzeichnet,**
daß die Abflachung (20A,20B,20C,20D) der Buchse von dem Ende (22) der Buchse, mit dem diese in das Gehäuse eingetrieben wird, bis zu einem Anschlußbereich (23) verläuft, dessen Stelle so gewählt ist, daß sie der Grenze der Einschiebbewegung der Buchse in das Gehäuse in der Anfangsstellung entsprechend dem vormontierten Zustand des Anschlags entspricht.

12. Anschlag nach einem der Ansprüche 1 bis 11,
dadurch **gekennzeichnet,**
daß die Haltemittel des Käfigs aufweisen:
- einen Kragen (10), der das Außenrohr entgegengesetzt zum Gehäuseboden (1) begrenzt und an dem Umfang einer Montageöffnung (9) anliegt, die in einer Wand des ersten Bauteils (4) gebildet ist;
- mindestens eine elastische Haltezunge (12A,12B), die quer zur Seitenwand des Außenrohres beweglich ist und von selbst eine bezüglich dieser Seitenwand vorstehende Stellung einnimmt, wobei diese Zunge an der Wand des ersten Bauteils (4) gegenüber der Fläche, an der der Kragen anliegt, anliegt; und
- einen Drehsicherungsvorsprung (13), der an der Seitenwand des Außenrohres angeordnet ist und in eine entsprechende Nut (14) der Montageöffnung greift.

13. Anschlag nach einem der Ansprüche 1 bis 12,
dadurch **gekennzeichnet,**
daß die Buchse (1) aus einem nachgiebigen Material besteht und an seiner Seitenwand in der Nähe der Anlagefläche (2) Ringnuten (27,28) aufweist.

14. Anschlag nach einem der Ansprüche 1 bis 13,
dadurch **gekennzeichnet,**
daß die Buchse (1A) aus einem Buchsenkörper (50) und einer Buchsenmutter (51) besteht, die mit dem Buchsenkörper durch ein Gewinde koaxial zusammenwirkt, wobei die Mutter die eine Anlagefläche bildende ringförmige Stirnfläche (2A) trägt.

15. Anschlag nach einem der Ansprüche 4 bis 7 in Verbindung mit Anspruch 9 oder 10 in Verbindung mit Anspruch 12,
dadurch **gekennzeichnet,** daß:
- das Gehäuse diametral gegenüberliegend aufweist:
. zwei Verriegelungszungen (15A,15B; 44A,44B) in der Seitenwand des Innenrohres,
. zwei Abflachungen (19A,19B), die jeweils ein Fenster (18A,18B) gegenüber einer der Verriegelungszungen in der Seitenwand des Außenrohres aufweisen,
. zwei Haltezungen ebenfalls in der Seitenwand des Außenrohres;
- der Nocken der Verriegelungsstange diametral verläuft;
- die Buchse vier Abflachungen aufweist, die jeweils paarweise diametral gegenüberliegen.

## Claims

1. Adjustable stop member comprising :
- a tubular bush (1, 1A) one annular transverse end surface (2, 2A) of which provides an abutment surface;
- a cage (3, 3A) provided with means for attaching it to a first member (4) to which the stop member must be fixed and comprising an outside tube (5) and a coaxial inside tube (6) of which, in transverse cross-section, for at least one portion of the bush and of the cage respectively, the inside tube has an outside contour similar to the contour of the bore in the bush and the outside tube has a bore contour similar to the outside contour of the bush, said portion of the cage being adapted to accommodate said portion of the bush between the outside tube and the inside tube;
- a locking rod (7) adapted to be placed in the Bore of the inside tube (6) of the cage, comprising in conjunction with this inside tube means whereby it assumes in it a locking position in which it generates a radial force adapted to be applied to the bush to lock it relative to the cage and means whereby it is held in this locking position;
this stop member being adapted to be used in a pre-assembled state in which said portion of the bush (1, 1A) is partially inserted between the outside tube (5) and the inside tube of said portion of the cage in an initial position from which it may be inserted into it by sliding axially, the stop member is fitted to said first member (4) on which it is then fixed by means of said attachment means on the cage, there is brought into contact with said abutment surface (2, 2A) of the bush a second member (8) adapted to bear against it and the first and the second members (4, 8) are pushed one against the other to adjust their relative position, which presses the bush (1, 1A) into the cage (3, 3A), and then the bush is locked into the cage by moving the locking rod (7) to the locking position.

2. Stop member according to claim 1, characterised in that said means whereby the locking rod assumes a locking position comprise:
- for the inside tube (6) of the cage at least one resilient locking tang (15A, 15B; 44A, 44B) movable through its lateral wall and having spontaneously an inner projection into the bore of the inside tube;
- for the locking rod (7) a cam (16) adapted to cooperate with said inner projection of said resilient tang (15A, 15B; 44A, 44B) so that, when the rod is moved to said locking position, the resilient tang is moved outwards so that it has an outer projection outside the inside tube, to exert said radial force on the bush.

3. Stop member according to claim 2, characterised in that said outer projection on the locking tang (15A, 15B) comprises sharp transverse teeth (17) designed to penetrate into the bush.

4. Stop member according to either of claims 2 or 3, characterised in that said cam (16) of the locking rod (7) is tapered and extends radially, said locking rod being adapted to be moved to said locking position by rotation.

5. Stop member according to claim 4, characterised in that said means whereby the locking rod (7) is held in the locking position comprise an axial locking notch (29) in the locking tang (15A, 15B; 44A, 44B) adapted to accommodate the end of the tapered cam (16) to prevent the locking rod from rotating.

6. Stop member according to either of claims 4 or 5 characterised in that:
- said inside tube (5) and said outside tube (6) of the cage are joined by a transverse back wall (11);
- the inside tube (6) is shorter than the outside tube (5) and incorporates a cylindrical bore;
- the locking rod (7) comprises:
. a body (30) adapted to be accommodated in the bore of the inside tube, comprising said tapered cam (16) and at least one surface (32, 33) guiding rotation of the rod relative to the inside tube,
. a transverse head (34) situated at a first end of this body,
. at a second end of the body (30) spaced from said first end by a distance similar to the length of the inside tube, at least one resilient locking tang (35, 36) movable radially and spontaneously adopting a position in which it projects relative to the body (30),
. a holding area (37) axially extending the rod (7) beyond this second end, having at the end a recess (38) for a tool adapted to,turn the locking rod;
this rod being adapted to be rotatably mounted in said inside tube (6) on being inserted holding area (37) first into the Bore of the inside tube through the orifice (39) on the outside surface (40) of the back wall of the cage, then pressed into this bore until said head (34) bears against said outside surface of the back wall of the cage (40) and said locking tang (35, 36) bears against the opposite transverse surface of the inside tube (25), this rod being adapted to be mounted in a waiting angular position in which the cam is not operative on the resilient tang of the side wall of the inside tube in said pre-assembled state of the stop member.

7. Stop member according to claim 6, characterised in that said outside surface (40) of the back wall of the cage incorporates a lug (41) and said head (34) of the locking rod incorporates two abutment surfaces (42, 43) adapted to limit movement of the locking rod by abutting against the lug (41) respectively when the locking rod is in said waiting angular position and when it is in the locking position.

8. Stop member according to any one of claims 2 through 7, characterised in that the outside tube (5) of the cage incorporates at least one opening (18A, 18B) facing the locking tang (15A, 15B; 44A, 44B) of the side wall of the inside tube in which a portion of the bush deformed by virtue of said outer projection of the resilient tang is adapted to be inserted.

9. Stop member according to claim 8, characterised in that the outside tube (5) of the cage is cylindrical but incorporates at least one flat (19A, 19B) in which said opening (18A, 18B) is formed, a corresponding flat (20A, 20B, 20C, 20D) being provided on the bush.

10. Stop member according to claim 9, characterised in that the flat (20A, 20B, 20C, 20D) on the bush incorporates two transverse bosses (21A, 21B) each adapted to come into contact with a transverse edge of the opening in the cage, in said initial position of the bush in the cage, in the pre-assembled state of the stop member.

11. Stop member according to either of claims 9 or 10, characterised in that the flat (20A, 20B, 20C, 20D) on the bush extends from the end (22) of the bush at which the latter is inserted into the cage up to a joining area (23) the location of which corresponds to the limit of insertion of the bush into the cage, in the corresponding initial position in the pre-assembled state of the stop member.

12. Stop member according to any one of claims 1 through 11, characterised in that said attachment means of the cage comprise:
- a collar (10) around the outside tube opposite the back wall (1) of the cage adapted to bear on the edge of an assembly orifice (9) in a wall of said first member (4);
- at least one resilient holding tang (12A, 12B) movable through the side wall of the outside tube and spontaneously adopting a position projecting relative to this side wall, this tang being adapted to bear on said wall of the first member (4), on the side opposite that on which said collar bears;
- and an anti-rotation lug (13) on the side wall of the outside tube adapted to be inserted into a corresponding groove (14) of said assembly orifice.

13. Stop member according to any one of claims 1 through 12, characterised in that the bush (1) is made from a flexible material and incorporates on its side wall, near the abutment surface (2), annular grooves (27, 28) rendering it flexible.

14. Stop member according to any one of claims 1 through 13, characterised in that said tubular bush (1A) comprises a bush body (50) and a bush nut (51) cooperating coaxially with the bush body by means of a screwthread, this nut carrying said annular end surface (2A) which provides an abutment surface.

15. Stop member according to any one of claims 4 through 7 in combination with either of claims 9 or 10 in combination with claim 12, characterised in that:
- the cage comprises, diametrally opposed:
. two locking tangs (15A, 15B; 44A, 44B) in the side wall of the inside tube,
. two flats (19A, 19B) each incorporating an opening (18A, 18B) facing one of said locking tangs in the side wall of the outside tube,
. two holding tangs also in the side wall of the outside tube;
- the tapered cam of the locking rod extends diametrally;
- the bush comprises four flats diametrally opposed in pairs.
